# EUROPÄISCHE PATENTSCHRIFT

(11) **EP 0 052 219 B1**
(45) Veröffentlichungstag und Bekanntmachung des Hinweises auf die Patenterteilung: **11.07.1984**
(21) Anmeldenummer: 81108012.6
(22) Anmeldetag: 07.10.1981
(51) Int. Cl.: B44C 3/10, B44C 5/04, B44F 3/00

(54) **Verfahren zum Herstellen von gemusterten Fliesen aus thermoplastischen Kunststoffen**
Process for manufacturing patterned tiles of thermoplastic materials
Procédé pour fabriquer des dalles à dessins en matières thermoplastiques

(30) Priorität: 15.11.1980 DE 3043245
(43) Veröffentlichungstag der Anmeldung: 26.05.1982
(73) Patentinhaber: HÜLS TROISDORF AKTIENGESELLSCHAFT, D-53839 Troisdorf (DE)
(72) Erfinder: Schulte, Herbert, D-5210 Troisdorf (DE); Brinkmann, Hans, D-5210 Troisdorf (DE); Sommermeyer, Uwe, D-5210 Troisdorf-Spich (DE)

## Beschreibung

Die Erfindung bezieht sich auf ein Verfahren zum Herstellen von gemusterten Fliesen aus thermoplastischen Kunststoffen, insbesondere für Fussbodenbeläge, wobei aus uni- und/oder verschiedenfarbigen Chips, Granulat, Teilchen, Schnitzeln od. dgl. aus thermoplastischen Kunststoffen durch Verdichten, wie Walzen bzw. Pressen, eine Rohfellbahn hergestellt wird und hieraus Rohfelle abgelängt und unter Anwendung von Wärme zu den Fliesen fertig verpresst werden und ggf. abschliessend getempert werden.

Es ist bekannt, homogene Bodenbeläge aus thermoplastischen Kunststoffen durch Walzen und Kalandrieren herzustellen, wobei Musterungen durch Einsatz unterschiedlich gefärbter Teilchen aus thermoplastischen Kunststoffen und Einstreuen und Einarbeiten solcher Teilchen in die thermoplastische Kunststoffbahn erzeugt werden.

Der vorliegenden Anmeldung liegt die Aufgabe zugrunde, Intarsienfliesen zu schaffen, ausgehend von unterschiedlich gefärbten bzw. gemusterten thermoplastischen Kunststoffbahnen.

Das erfindungsgemässe Verfahren löst die gestettte Aufgabe in der Weise, dass Rohfelle aus unterschiedlich gefärbten thermoplastischen Kunststoffen in Segmente gestanzt werden und die Segmente aus mindestens zwei voneinander verschiedenfarbigen Rohfellen einander ergänzend zu einer Platte zusammengefügt werden und danach die Segmente unter Anwendung von Druck und Wärme zu der Intarsienfliese verpresst und dabei entlang der Fugen miteinander verschweisst werden.

Das Merkmal, farblich unterschiedliche Rohfelle in Segmente zu stanzen und die Segmente aus zwei voneinander verschieden farbigen Rohfellen einander ergänzend zu einer Platte zusammenzufügen ist zwar im Prinzip aus der DE-A Nr. 2244670 vorbekannt. Dieses Dokument bezieht sich aber auf die Herstellung von Fliesen aus Nadelvliesstoffen, so dass die verschiedenfarbigen Fliesensegmente an eine zusätzliche Trägerschicht angeklebt werden müssen.

Mit dem erfindungsgemässen Verfahren gelingt es, in einer preiswerten einfachen Ausführung Intarsienfliesen aus thermoplastischen Kunststoffen, wie sie besonders für Fussbodenbeläge mit hohen Qualitätsanforderungen benötigt werden, in vielfältigen Musterungen herzustellen. Hierbei wird von einem relativ preiswerten Vorprodukt, den sogenannten Rohfellen ausgegangen. Rohfelle werden durch Walzen oder Pressen von kleinen Teilchen aus thermoplastischen Kunststoffen hergestellt, sie sind jedoch noch nicht vollständig verdichtet und weisen eine grobe Oberfläche auf. Die Teilchen für die Herstellung der Rohfelle können auf Basis eines Vinylpolymerisates und/oder Copolymeren des Vinylchlorids, wie Polyvinylchlorid enthaltend Weichmacher sowie ggf. weitere Hilfsstoffe und Füllstoffe, Stabilisatoren, Farbpigmente usw. bestehen. Die Teilchen können auch zumindest teilweise zusätzlich andere thermoplastische Kunststoffe wie Acrylate, Polyester, Athylenvinylacetat usw. enthalten. Die Teilchen können auch mit einer farbigen und/oder leitfähigen Ummantelung, beispielsweise auf Basis von Farbmitteln, Russpasten oder Metallpasten versehen werden.

Ausgehend von zwei verschiedenfarbigen Rohfellen, die farblich zueinander abgestimmt sein können, können gleichartige Segmente nach vorgegebenen Stanzschablonen gestanzt werden und die Segmente im Positiv-Negativ-Verfahren der beiden verschiedenfarbigen Rohfelle gegeneinander ausgetauscht und entsprechend einander ergänzend zu einer Platte mit Intarsien zusammengefügt werden. Bei diesem Verfahren zum Herstellen von Intarsienfliesen können beliebige Formen und Intarsien unterschiedlicher Einfärbungen zu einer Platte zusammengefügt werden, wobei durch die gegenseitige Ergänzung praktisch kein Abfall entsteht. Das heisst die eingesetzten Rohfelle werden bis auf einen Randabschnitt vollständig zu Intarsienfliesen verarbeitet. Die aus Segmenten zusammengelegte Intarsien-Platte wird danach in einem einzigen Arbeitsgang unter Anwendung von Druck und Wärme zu einer homogenen Fliese verpresst und dabei zugleich entlang der Fugen der Segmente miteinander verschweisst. Hierbei findet kein Ineinanderfliessen und Verwischen der Konturen statt, so dass mustermässig einwandfreie und qualitativ massgenaue Intarsienfliesen entstehen.

Eine vorteilhafte Ausführung der Erfindung sieht vor, dass die Rohfelle zu einem Segmentrahmen und losen Segmenten gestanzt werden und verschiedenfarbige Segmentrahmen und Segmente zu einer Platte zusammengefügt werden. Eine bevorzugte Ausführungsform des erfindungsgemässen Verfahrens sieht vor, dass das Stanzen der Rohfelle in Segmente ohne Stanzspiel erfolgt. Dies hat jedoch den Nachteil, dass beim Zusammenfügen der Segmente zu den Platten unter Umständen aufgrund des fehlenden Spiels Schwierigkeiten entstehen. Diesen Problemen wird erfindungsgemäss dadurch begegnet, dass die losen in einen Segmentrahmen einzulegenden Segmente auf eine Temperatur, die wenigstens 5° C niedriger als die Temperatur des Segmentrahmens ist, gekühlt werden und dann in gekühlter Form zu der Platte zusammengefügt werden. Dieses Kühlen eines Teils der Segmente und zwar derjenigen, die lose sind und in eine geschlossene Öffnung eines weiteren Segmentes eingelegt werden, hat zur Folge, dass durch das Abkühlen dieses Segment etwas schrumpft, so dass es bequem mit Spiel mit den übrigen Segmentteilen zu der Platte zusammengelegt werden kann. Bei der nachfolgenden Erwärmung wird der Schrumpf wieder ausgeglichen, so dass das Segment passgenau in den eingelegten übrigen Segmentteilen sitzt.

Bei der Herstellung der Rohfelle durch Walzen oder Kalandrieren weisen solche Rohfelle in Walzrichtung ein anderes Schrumpf- und Dehnverhalten als quer zur Walzrichtung auf. Bei ungeordnetem Zusammenlegen der Segmente zu den Platten können hierbei Schwierigkeiten auftreten. Daher wird erfindungsgemäss vorgeschlagen, dass bei den Rohfellen die Walzrichtung gekennzeichnet wird und auf diese Weise es möglich wird, in einfacher Weise, die zu einer Platte zusammenzufügenden Segmente ausgerichtet in Walzrichtung zusammenzusetzen. Damit weist auch die Intarsienfliese wiederum das gleiche Schrumpf- und Dehnverhalten auf, wie ein homogenes Rohfell.

Besonders vorteilhaft ist es in Weiterbildung der Erfindung, die Segmente in einen Pressblechrahmen mit seitlicher Begrenzung zu einer Platte einzulegen und mittels eines weiteren Pressbleches abzudecken. Auf diese Weise wird durch den seitlichen Rahmen des unteren Pressblechesein Wegfliessen der Platte während des Pressens vermieden.

Das Pressen der zusammengelegten Platten unter Anwendung von Druck und Wärme geschieht vorzugsweise in sogenannten Etagenpressen. Solche Etagenpressen haben in der Regel vorgegebene Abmessungen der Pressbleche bzw. Pressblechrahmen. Die hierin hergestellten Intarsienfliesen können jedoch anschliessend noch auf Format gestanzt werden, je nach gewünschter Grösse und Gestalt der Intarsienfliese.

Die Erfindung wird nachfolgend in der Zeichnung noch weiter erläutert. Es zeigen
Fig. schematisch eine Fertigungsanlage für Intarsienfliesen,
Fig. 2 ein Rohfell mit Stanzschnitt,
Fig. 3 ein Pressblechrahmen mit eingelegten Segmenten,
Fig. 4 den Schnitt AA nach Fig. 3,
Fig. 5 zwei gepresste Intarsienfliesen, die einander ergänzen, und
Fig. 6 verschiedene Muster von Intarsienfliesen.

In der Fig. 2 ist in Aufsicht ein Rohfell 11 dargestellt. Aus diesem Rohfell 11 werden entsprechend der Grösse beispielsweise der Pressblechrahmen einer Etagenpresse die Segmente 11 A und 11 B unter Zurücklassung des Randabschnittes 11 C gestanzt. Hierbei stellt 11 Beinen Segmentrahmen dar, während 11 A lose Segmente sind. In dem gezeigten Beispiel werden noch aus einem von dem Rohfell 11 verschieden eingefärbten zweiten Rohfell 24, das hier nicht dargestellt ist, in gleicher Weise ein Segmentrahmen 24 B und Segmente 24 A gestanzt.

In der Fig. 3 ist dargestellt, wie in einem Pressblechrahmen 18 ein Segmentrahmen 11 B mit hiervon verschiedenfarbigen Segmenten 24 A zu einer Platte zusammengefügt und eingelegt sind. Während des nachfolgenden Pressens unter Anwendung von Druck und Wärme werden die Fugen 26 zwischen Segmentrahmen 11 B und Segmenten 24 A verschweisst und gleichzeitig die Rohfellesegmenteverdichtet und die Platte homogen durchgehend einheitlich verpresst.

Aus der Fig. 4 ist der auszugsweise Querschnitt AA nach Fig. 3 mit der Ausbildung des Randes 18 A als seitliche Begrenzung des Presblechrahmens 18 dargestellt.

In der Fig. 5 ist schematisch dargestellt, wie aus zwei Rohfellen 11, 24 unterschiedlicher Einfärbung durch entsprechende gegenseitige Ergänzung Intarsienfliesen hergestellt werden. Je nach gewünschter Grösse der Intarsienfliesen und vorgegebener Grösse des Pressblechrahmens ist es möglich, die fertiggepresste Intarsienplatte noch längs der dargestellten Schnittkante 25 zu unterteilen. Auch ist es zweckmässig, die gepresste Platte mit einem Säumschnitt zu versehen.

In der Fig. 6 sind einige Möglichkeiten der Herstellung von Intarsienmustern und Intarsienfliesen nach dem erfindungsgemässen Verfahren dargestellt, wobei zu jeder der gezeigten Intarsienfliese 23 auch die Farbumkehrung gleichzeitig herstellbar ist. Die äussere Form der Intarsienfliese muss nicht rechteckig sein, sie kann auch dreieckig, sechseckig oder in einer anderen gebogenen Gestalt sein, die sich zu durchgehenden Flächen zusammenlegen lässt.

Nachfolgend wird das erfindungsgemässe Verfahren weiter anhand des schematischen Fliessbildes nach Fig. 1 erläutert. Von einer Aufgabevorrichtung 1 werden Chips, Schnitzel od. dgl. an zwei aus unifarbigen oder verschieden oder mehrfarbig gefärbten thermoplastischen Kunststoffen auf das Förderband 3 aufgegeben und dem Walzwerk 4, 5 zum Herstellen der Rohfellbahn zugeführt. Die Rohfellbahn 6 wird dann über Abzugswalzen ggf. noch einem Glättwerk bzw. Schleifwalzen zugeführt und nachfolgend an der Stempeleinrichtung 9 zum Markieren der Walzrichtung vorbeigeführt. Diese Markierung der Walzrichtung dient der Erleichterung des Einlegens der Segmente in den Pressblechrahmen. Nachfolgend werden aus der Rohfellbahn 6 an der Querschneideeinrichtung 10 die einzelnen Rohfelle 11 abgelängt. Es ist auch möglich, vorgefertigte Rohfellbahnen direkt der Stempeleinrichtung und der Querschneideeinrichtung zum Ablängen von Rohfellen zuzuführen. Jedenfalls werden an dieser Stelle Rohfelle mit unterschiedlicher Musterung hergestellt, also weitere Rohfelle 24 usw. Diese Rohfelle werden dann einer Stanze 13 zugeführt, die das Ausstanzen der Segmente aus dem Rohfell vornimmt. Für die Se^{g}mentstanze können beispielsweise Bandstahl-Trennmesser vorgesehen werden.

Die gestanzten Segmente werden nach dem Verlassen der Stanze 13 getrennt, und zwar in die losen Segmente A, die einer Kühleinrichtung 14 zugeführt werden und die verbleibenden Segmente, insbesondere Segmentrahmen B, die direkt einer Einlegevorrichtung 17 zum Herstellen der Intarsienplatten zugeführt werden. Die Segmente A werden in der Kühlvorrichtung auf ca. 5 bis 15°C abgekühlt, d.h. eine Temperatur, die mindestens 5°C unterhalb der Raumtemperatur liegt, bei der übrigen Segmentteile B gelagert werden. Danach werden an der Einlegeeinrichtung 17, die mit einem Pressblechrahmen 18 versehen ist, verschiedenfarbige Segmente A, B zu der Platte 20 zusammengefügt, oberseitig mit einem weiteren Pressblech abgedeckt und danach der Etagenpresse 19 zugeführt. Beim Zusammenlegen der einzelnen Segmente zu der Platte ist darauf zu achten, dass die Walzrichtung durchgehend eingehalten wird. Durch das Abkühlen eines Teils der Segmente schrumpfen diese etwas, so dass sie aufgrund des dann vorhandenen Spiels zwischen den nicht gekühlten Segmenten B und den gekühlten Segmenten A ein geringes Spiel vorhanden ist, wodurch es sich ein leichtes Zusammenlegen der Segmente in dem Pressblechrahmen ergibt. In der Etagenpresse 19 werden dann die zusammengefügten Platten 20 bei Drücken zwischen 30 bis 100 N/cm² und Temperaturen von 150 bis 190°C und Presszeiten zwischen 20 und 80 min verpresst und verschweisst. Die angewendeten Drücke, Temperaturen und Presszeiten richten sich nach der Dicke der Platten und nach den eingesetzten Materialien.

Danach werden die fertiggepressten Platten 21 aus den Pressblechrahmen entnommen und einer Formatstanze 22 zum endgültigen äusseren Formgeben zugeführt. Die fertiggepresste Intarsienfliese 23 wird dann noch nachfolgend getempert, um Restspannungen in dem Material abzubauen.

## Patentansprüche

1. Verfahren zum Herstellen von gemusterten Fliesen aus thermoplastischen Kunststoffen, insbesondere für Fussbodenbeläge, wobei aus uni-und/oder verschiedenfarbigen bzw. mehrfarbigen Chips, Granulat, Teilchen, Schnitzel od. dgl. aus thermoplastischen Kunststoffen durch Verdichten, wie Walzen bzw. Pressen, eine Rohfellbahn (6) hergestellt wird und hieraus Rohfelle (11 ) abgelängt und unter Anwendung von Wärme zu Fliesen (23) fertig verpresst werden und ggf. abschliessend getempert werden, dadurch gekennzeichnet, dass die Rohfelle in Segmente (11 A, 11 B) gestanzt werden und die Segmente (11 A, 11 B) aus mindestens zwei voneinander verschiedenfarbigen Rohfellen einander ergänzend zu einer Platte zusammengefügt werden und danach die Segmente (11 A, 11 B) unter Anwendung von Druck und Wärme zu der Intarsienfliese (23) verpresst und dabei entlang der Fugen (26) miteinander verschweisst werden.

2. Verfahren nach Anspruch 1, dadurch gekennzeichnet, dass die Rohfelle (11) zu einem Segmentrahmen (11 B) und losen Segmenten (11 A) gestanzt werden und verschiedenfarbige Segmentrahmen und Segmente zu einer Platte zusammengelegt werden.

3. Verfahren nach einem der beiden Ansprüche 1 oder 2, dadurch gekennzeichnet, dass das Stanzen der Rohfelle (11) in Segmente (11 A, 11 B) ohne Stanzspiel erfolgt.

4. Verfahren nach Anspruch 3, dadurch gekennzeichnet, dass die losen in einen Segentrahmen einzulegenden Segmente (11 A) auf eine Temperatur, die wenigstens 5°C niedriger als die Temperatur des Segmentrahmens (11 B) ist, gekühlt werden und in gekühlter Form zu der Platte zusammengefügt werden.

5. Verfahren nach einem der Ansprüche 1 bis 4, dadurch gekennzeichnet, dass bei den Rohfellen (11) die Walzrichtung gekennzeichnet wird.

6. Verfahren nach einem der Ansprüche 1 bis 5, dadurch gekennzeichnet, dass die zu einer Platte zusammenzufügenden Segmente (11 A, 11 B) ausgerichtet in Walzrichtung zusammengefügt werden.

7. Verfahren nach einem der Ansprüche 1 bis 6, dadurch gekennzeichnet, dass die Segmente (11 A, 11 B) in einem Pressblechrahmen (18) mit seitlicher Begrenzung zu einer Platte eingelegt und mittels eines weiteren Pressbleches abgedeckt werden.

8. Verfahren nach einem der Ansprüche 1 bis 7, dadurch gekennzeichnet, dass die gepressten Intarsienfliesen (23) auf Format gestanzt werden.

## Revendications

1. Procédé pour la fabrication de dalles à dessins en matières thermoplastiques, en particulier pour revêtements de sol, dans lequel, à partir de copeaux, de granulés, de particules, de rognures ou analogues de même couleur, et/ou de couleur différente ou multicolores en matières thermoplastiques, on fabrique par compression, par exemple laminage ou pressage, une nappe brute (6) dans laquelle on découpe des bandes (11) que l'on presse avec application de chaleur pour former des dalles (23) que l'on soumet éventuellement ensuite à un traitement thermique, caractérisé par le fait que l'on découpe les bandes brutes en segments (11 A, 11 B), que l'on réunit les segments (11 A, 11 B) se complétant et provenant d'au moins deux bandes de couleurs différentes en une plaque, après quoi on presse les segments (11 A, 11 B) avec application de pression et de chaleur pour former des dalles marquetées (23) qui sont alors soudées mutuellement le long des joints (26).

2. Procédé selon la revendication 1, caractérisé par le fait que l'on découpe les bandes brutes (11) en un cadre-segment (11 B) et en segments libres (11 A) et qu'on réunit en une plaque des cadres- segments et des segments de différentes couleurs.

3. Procédé selon l'une des revendications 1 ou 2, caractérisé par le fait que l'on effectue sans jeu le découpage des bandes brutes (11 ) en segments (11 A, 11 B).

4. Procédé selon la revendication 3, caractérisé par le fait que l'on refroidit les segments libres (11 A) à insérer dans un cadre-segment à une température qui est au moins de 5° C inférieure à la température du cadre-segment (11 B) et qu'on les assemble en forme de plaque à l'état refroidi.

5. Procédé selon l'une des revendications 1 à 4, caractérisé par le fait que l'on indique le sens de laminage sur les bandes brutes (11).

6. Procédé selon l'une des revendications 1 à 5, caractérisé par le fait que l'on oriente dans le sens du laminage les segments (11 A, 11 B) à assembler en une plaque.

7. Procédé selon l'une des revendications 1 à 6, caractérisé par le fait que l'on insère les segments (11 A, 11 B) dans un châssis (18) en tôle emboutie avec limitation latérale pour former une plaque et qu'on les recouvre au moyen d'une autre tôle emboutie.

8. Procédé selon l'une des revendications 1 à 7, caractérisé par le fait que l'on découpe au format les dalles marquetées pressées (23).

## Claims

1. Process for the production of patterned tiles formed of thermoplastic plastics, in particular for floor coverings, wherein a crude skin strip (6) is produced from singly and/or differently coloured or multi-coloured chips, granulates, particles, shavings or the like formed of thermoplastic plastics by compressing, such as by rolling or pressing, and crude skin elements (11) are cut to size from them and pressed finally to tiles (23) under application of heat and optionally then are tempered, characterised in that the crude skin elements are stamped into segments (11A, 11 B) and the segments (11 A, 11 B) formed from at least two crude skin elements differently coloured from one another are completely joined to form a plate and then the segments (11 A, 11 B) are pressed to form intarsian tiles (23) and then are welded with one another along the join (26).

2. Process according to claim 1, characterised in that the crude skin elements (11) are stamped to a segment frame (11 B) and loose segments (11 A) and differently coloured segment frames and segments are laid together to form a plate.

3. Process according to claim 1 or 2, characterised in that the stamping of the crude skin element (11) into segments (11 A, 11 B) takes place without stamping clearance.

4. Process according to claim 3, characterised in that the loose segments (11 A) inserted in a segment frame are cooled to a temperature which is at least 5°C lower than the temperature of the segment frame (11 B) and are joined in cooled form to form the plate.

5. Process according to one of claims 1 to 4, characterised in that the rolling direction is determined by the crude skin elements (11).

6. Process according to one of claims 1 to 5, characterised in that the segments (11 A, 11 B) to be joined to form a plate are joined together aligned in the rolling direction.

7. Process according to claims 1 to 6, characterised in that segments (11A, 11 B) are laid in a pressed sheet metal frame (18) with lateral boundary to form a plate and are covered by means of a further pressed sheet metal.

8. Process according to one of claims 1 to 7, characterised in that the pressed intarsian tiles (23) are stamped to size.
